# EUROPÄISCHE PATENTSCHRIFT

(11) **EP 2 902 637 B1**
(45) Veröffentlichungstag und Bekanntmachung des Hinweises auf die Patenterteilung: **08.11.2017**
(21) Anmeldenummer: 15150410.7
(22) Anmeldetag: 08.01.2015
(51) Int. Cl.: F04D 19/04, F04D 29/70

(54) **VAKUUMPUMPE**
VACUUM PUMP
POMPE À VIDE

(30) Priorität: 03.02.2014 DE 102014101257
(43) Veröffentlichungstag der Anmeldung: 05.08.2015
(73) Patentinhaber: Pfeiffer Vacuum GmbH, 35614 Aßlar (DE)
(72) Erfinder: Stoll, Tobias, 35644 Hohenahr (DE); Hofmann, Jan, 35305 Grünberg (DE); Burggraf, Thorsten, 35594 Runkel (DE); Keller, Jürgen, 35614 Aßlar (DE)
(74) Vertreter: Knefel, Cordula

(56) Entgegenhaltungen:
- WO-A1-2004/068099
- WO-A1-2012/104387
- DE-A1- 10 308 420
- DE-A1-102008 024 764
- DE-A1-102009 035 332
- DE-U1-202005 019 644
- US-A- 5 733 104

## Beschreibung

Die Erfindung betrifft eine Vakuumpumpe mit wenigstens einer Holweckpumpstufe mit wenigstens einem Holweckstator und wenigstens einem Holweckrotor.

Zum Stand der Technik (EP 1 668 255 B1) gehört eine Vakuumpumpe, die zwei Turbomolekularpumpstufen und eine Holweckpumpstufe aufweist und zur Evakuierung von Kammern eines Massenspektrometers eingesetzt wird.

Bei dieser zum Stand der Technik gehörenden Vakuumpumpe ist vor dem Holweckstator ein Einlass aus einer zu evakuierenden Kammer vorgesehen und das einströmende Gas wird vollständig durch die Holweckpumpstufe geleitet.

Diese zum Stand der Technik gehörende Vakuumpumpe weist den Nachteil auf, dass die hohe Gaslast einen hohen Druck erzeugt, der durch Gasreibung bedingt zu einer sehr hohen Leistungsaufnahme und hohen Temperaturen führt.

Zum Stand der Technik (DE 10 2009 035 332 A1) gehört eine Vakuumpumpe mit einer Holweckpumpstufe und einer Turbomolekularpumpstufe. Im Bereich des Stators der Holweckpumpstufe ist ein einzelner Einlass angeordnet. Diese zum Stand der Technik gehörende Vakuumpumpe kann hinsichtlich des Wirkungsgrades weiter verbessert werden.

Weiterhin gehört zum Stand der Technik (WO 2012/104387 A1) eine Lecksucheinrichtung, die ebenfalls eine Turbomolekularpumpe und sich anschließende Holweckstufen aufweist. Auch diese zum Stand der Technik gehörende Lecksucheinrichtung weist im Bereich des Holweckstators lediglich einen Einlass auf. Auch diese zum Stand der Technik gehörende Lecksucheinrichtung kann weiter verbessert werden.

Darüber hinaus gehört zum Stand der Technik (US 5,733,104 A) ein Vakuumpumpensystem mit einer Turbomolekularpumpeneinheit und einer Holweckpumpstufe. Auch bei diesem zum Stand der Technik gehörenden Vakuumpumpensystem ist im Holweckstator lediglich ein einziger Einlass vorgesehen. Diese zum Stand der Technik gehörende Vakuumpumpe weist den Nachteil auf, dass die hohe Gaslast einen hohen Druck erzeugt, der durch die Gasreibung bedingt zu einer sehr hohen Leistungsaufnahme und sehr hohen Temperaturen führt.

Weiterhin gehört zum Stand der Technik (WO 2004/068099 A1) ein Lecksuchgerät, ebenfalls mit einer Turbomolekularpumpstufe und einer Holweckpumpstufe. Auch diese Lecksucheinrichtung weist im Bereich des Holweckstators lediglich einen Einlass auf, wodurch dieses Lecksuchgerät die schon genannten Nachteile aufweist.

Das der Erfindung zugrundeliegende technische Problem besteht darin, die Gaslast zu pumpen, jedoch mit reduzierter Leistungsaufnahme.

Dieses technische Problem wird durch eine Vakuumpumpe mit den Merkmalen gemäß Anspruch 1 gelöst.

Die erfindungsgemäße Vakuumpumpe mit wenigstens einer Holweckpumpstufe mit wenigstens einem Holweckstator und wenigstens einem Holweckrotor, bei der in dem Holweckstator der wenigstens einen Holweckpumpstufe wenigstens ein Gaseinlass vorgesehen ist, zeichnet sich dadurch aus, dass wenigstens zwei Einlässe vorgesehen sind, die in axialer Länge des Holweckstators verteilt angeordnet sind. Diese erfindungsgemäße Ausführung einer Vakuumpumpe weist den Vorteil auf, dass die Holweckstufe, die eine axiale Baulänge aufweist, es ermöglicht, einen oder mehrere Anzapfungen (Interstageports) in axialer Länge zu verteilen. Dies hat den Vorteil, dass die hohe Gaslast der entsprechenden Kammer, die dem Einlass zugeordnet ist, nicht komplett durch eine Anzapfung der Holweckstufe strömt, sondern sich aufteilt, so dass ein Teil des Gasstromes einen kürzeren Weg durch die Holweckstufe nimmt. Hierdurch reduziert sich die Gasreibung und besonders die Leistungsaufnahme und die Temperatur.

Gemäß dem Stand der Technik ist bekannt, wenigstens einen Gaseinlass in dem Holweckstator vorzusehen. Hierdurch wird schon erreicht, dass die hohe Gaslast nicht komplett durch die gesamte Holweckstufe strömt.

Gemäß der Erfindung sind wenigstens zwei Einlässe vorgesehen, die in axialer Länge des Holweckstators verteilt angeordnet sind, da hierdurch eine bessere Aufteilung erzielt werden kann.

Gemäß einer weiteren vorteilhaften Ausführungsform der Erfindung sind in tangentialer Richtung des Holweckstators wenigstens zwei Einlässe vorgesehen.

Das bedeutet, dass in axialer Richtung des Holweckstators wenigstens zwei Gaseinlässe vorgesehen sind. Die Gaseinlässe in axialer Richtung, die auf ein und demselben Druckniveau angeordnet sind, können sich jedoch auf mehrere Einlässe verteilen, die vorteilhaft tangentialsymmetrisch im Holweckstator angeordnet sind. Sie können jedoch auch asymmetrisch, bezogen auf den radialen Umfang angeordnet sein.

Der wenigstens eine Einlass kann als Bohrung und/oder Langloch und/oder Schlitz ausgebildet sein. Diese Ausführungsformen können den kundenspezifischen Anforderungen angepasst werden. Damit ist jede beliebige Geometrie möglich.

Eine weitere Ausführungsform der Erfindung sieht vor, dass die Einlässe gleiche oder unterschiedliche Querschnitte aufweisen.

Vorteilhaft weisen die Einlässe unterschiedliche Querschnitte auf, da hierdurch eine optimierte Pumpwirkung eingestellt werden kann.

Im Hochvakuumbereich sind die Öffnungen der Einlässe vorteilhaft größer als die Öffnungen im Vorvakuumbereich.

Gemäß einer weiteren vorteilhaften Ausführungsform der Erfindung ist jeder Einlass mit lediglich einer zu evakuierenden Kammer verbunden.

Es besteht jedoch auch die Möglichkeit, dass mehrere Einlässe mit lediglich einer zu evakuierenden Kammer verbunden sind. Vorteilhaft ist auch, dass mit mehreren Anzapfungen ein niedrigerer Druck in der Kammer erreicht wird. Durch unterschiedliche Einlassgeometrien kann daher auch ein vom Anwender gewünschtes Druckprofil in der Kammer erreicht werden.

Die Anordnung von wenigstens einem Einlass im Bereich des Holweckstators hat den Vorteil, dass neben den Einlässen weitere Verdichtungsstufen vorhanden sind, was sich, wie schon ausgeführt, positiv auf die Gasreibung sowie die Leistungsaufnahme und die Temperatur auswirkt.

Durch einen zweiten Einlass wird also die Gasreibung in der Holweckstufe vermindert. Diese Verminderung kann auch dazu genutzt werden, wiederum eine höhere Gaslast zu pumpen, um die gleiche Gasreibung wie im Stand der Technik zu erreichen.

In der Vakuumpumpe ist vorteilhaft wenigstens eine zusätzliche Turbomolekularpumpstufe vorgesehen.

Gemäß einer weiteren vorteilhaften Ausführungsform der Erfindung sind in dem Holweckstator wenigstens zwei Einlässe angeordnet und der Einlass, der in axialer Richtung der Vakuumpumpe näher an der Turbomolekularpumpstufe angeordnet ist, ist als ein im Bereich molekularer Strömung angeordneter Einlass ausgebildet.

Gemäß einer weiteren vorteilhaften Ausführungsform der Erfindung sind in dem Holweckstator wenigstens zwei Einlässe angeordnet und der Einlass, der in axialer Richtung der Vakuumpumpe weiter entfernt von der Turbomolekularpumpstufe angeordnet ist, ist vorteilhaft als ein im Bereich der Knudsen-Strömung angeordneter Einlass ausgebildet.

Der Übergang von der viskosen Strömung zur molekularen Strömung wird Knudsen-Strömung genannt. Die Knudsen-Strömung herrscht im Feinvakuumbereich von 0,1 Pascal bis 100 Pascal.

Liegt die Knudsen-Zahl zwischen 0,01 und 0,5 spricht man von Knudsen-Strömung. Da viele Prozessdrücke im Feinvakuumbereich liegen, ist diese Strömungsart in technischen Vakuumanwendungen entsprechend häufig vertreten.

Bei Knudsen-Zahlen größer als 0,5 findet eine Wechselwirkung der Teilchen untereinander praktisch nicht mehr statt. Es herrscht Molekularströmung. Die mittlere freie Weglänge ist deutlich größer als die Weite des Strömungskanals. In diesem Fall entspricht die Weite des Strömungskanal typischerweise dem Querschnitt des Einlasses.

Die molekulare Strömung herrscht im Gegensatz zur viskosen Strömung vor, wenn die mittlere freie Weglänge der Gasteilchen deutlich größer ist als der Durchmesser der Strömung, das heißt, wenn die Knudsen-Zahl deutlich größer als 1 ist. Die molekulare Strömung ist im Hochvakuumbereich (**10⁻³** bis 1**0⁻⁷** hPa) und Ultrahochvakuumbereich (kleiner **10⁻⁷** hPa) vorherrschend.

Die Knudsenzahl *Kₙ* ist das Verhältnis von mittlerer freier Weglänge (*I̅*) und dem Durchmesser (d) eines Strömungskanals: ${K}_{n} = \frac{\overline{I}}{d} .$

Gemäß einer vorteilhaften Ausführungsform der Erfindung sind die Einlässe in Richtung des Holweckrotors sich verjüngend ausgebildet. Durch diese in radialer Richtung vorhandene Verjüngung der Einlässe erhält man eine Optimierung der Einlaufströmung, wodurch sich die Leistung der Pumpstufe deutlich verbessert.

Gemäß einer weiteren vorteilhaften Ausführungsform der Erfindung weist der Holweckstator Kanäle auf und der wenigstens eine Einlass ist im Bereich eines Kanalgrundes angeordnet. Hierdurch bleibt die pumpaktive Struktur des Holweckstators erhalten, obwohl ein Einlass im Bereich des Holweckstators vorgesehen ist.

Gemäß einer weiteren vorteilhaften Ausführungsform der Erfindung ist der wenigstens eine Einlass ausschließlich in einem Kanalgrund angeordnet. Hierdurch ist gewährleistet, dass die Kanäle des Holweckstators nicht verändert werden und hierdurch eine optimale Pumpwirkung erzielt wird.

Eine weitere vorteilhafte Ausführungsform der Erfindung sieht vor, dass sämtliche Einlässe im Bereich eines Kanalgrundes angeordnet sind.

Weitere Merkmale und Vorteile der Erfindung ergeben sich anhand der zugehörigen Zeichnung, in der mehrere Ausführungsbeispiele einer erfindungsgemäßen Vakuumpumpe nur beispielhaft dargestellt sind. In der Zeichnung zeigen:
- Fig. 1: einen Längsschnitt durch eine Vakuumpumpe mit Holweckpumpstufe;
- Fig. 2: eine Prinzipdarstellung einer Vakuumpumpe im Längsschnitt;
- Fig. 3: ein geändertes Ausführungsbeispiel;
- Fig. 4: einen Längsschnitt durch einen Holweckstator;
- Fig. 5: einen Querschnitt durch einen Holweckstator,
- Fig. 6: ein Berechnungsbeispiel einer zum Stand der Technik gehörenden Holweckpumpstufe;
- Fig. 7: ein Berechnungsbeispiel für eine Holweckpumpstufe gemäß der Erfindung.

In Fig. 1 ist eine Vakuumpumpe 1 und ein Kammersystem 2 dargestellt. In einem Kammergehäuse 2 sind eine Vorvakuumkammer 4 und eine Hochvakuumkammer 12 vorgesehen, welche über eine Hochvakuumblende 22 miteinander verbunden sind. Durch eine Vorvakuumblende 14 kann beispielsweise ein Teilchenstrahl in die Vorvakuumkammer 4 gelangen.

Mit dem Kammergehäuse 2 ist ein Pumpengehäuse 40 der Vakuumpumpe 1 vakuumdicht und lösbar verbunden. In einem Pumpengehäuse 40 ist eine Welle 42 angeordnet, welche von einem hochvakuumseitigen Lager 44 und einem vorvakuumseitigen Lager 48 drehbar unterstützt wird.

Dabei sind beliebige Lagerungen denkbar. Die Lagerung kann zum Beispiel durch zwei Wälzlager realisiert werden, weiterhin kann das vorvakuumseitige Lager als Wälzlager ausgeführt sein und das hochvakuumseitige Lager als Permanentmagnetlager. Auch eine vollmagnetische Lagerung ist möglich.

Auf der Welle 42 ist ein Permanentmagnet 52 vorgesehen, der mit dem magnetischen Feld einer Antriebsspule 50 zusammenwirkt und damit die Welle 42 in schnelle Drehung versetzt. Schnell bedeutet im Rahmen einer solchen Vakuumpumpe 1, dass die pumpaktiven Bauteile eine Pumpwirkung aufgrund molekularer Mechanismen entfalten und die Drehzahl bei einigen 10.000 Umdrehungen pro Minute liegen.

Die Vakuumpumpe 1 weist einen ersten Einlass 80 und einen zweiten Einlass 82 auf. Der erste Einlass 80 ist mit der Vorvakuumkammer 4 verbunden, während der zweite Einlass 82 mit der Hochvakuumkammer 12 verbunden ist. Das durch den ersten Einlass 80 in die Vakuumpumpe 1 eintretende Gas gelangt in eine Pumpstufe 70, ebenso wie der zweite Einlass 82. Diese Pumpstufe 70 ist als Holweckpumpstufe ausgebildet mit einem Holweckstator 74 und einem Holweckzylinder 72. Der Holweckstator 74 weist im Wesentlichen einen dickwandigen Hohlzylinder mit gewindeartigen, an seiner Innenseite verlaufenden Kanälen 76 mit viereckigem Querschnitt auf. Innerhalb dieses Zylinders läuft ein mit der Welle 42 verbundener Holweckzylinder 72. Der Holweckzylinder 72 kann aus einem Compound-Material, wie zum Beispiel kohlenstofffaserverstärktem Kunststoff (CFK) hergestellt sein, kann aber auch aus einem Metall, idealerweise einer Aluminiumlegierung bestehen. Dieser umgibt wenigstens teilweise das hochvakuumseitige Lager 44 und einen Lagerträger 46, der dieses Lager 44 am Pumpengehäuse 10 fixiert.

In der Vakuumpumpe 1 ist eine weitere Pumpstufe 60 vorgesehen. Die Pumpstufe 60 ist als Turbomolekularpumpstufe gestaltet und weist daher jeweils mit einem Schaufelkranz versehene Rotorscheiben 62 und Statorscheiben 64 auf. Diese sind durch Distanzringe 66 axial beabstandet. Die Pumpstufe 60 kann eine Mehrzahl von Rotor- und Statorscheiben umfassen, je nach gefordertem Druckverhältnis zwischen Ansaugbereich und Ausstoßbereich der Pumpstufe. Das Gas wird von der Pumpstufe 60 an einen Auslass 54 der Vakuumpumpe 1 übergeben und verlässt durch diesen die Vakuumpumpe 1.

Die Turboscheiben 62 können zum Beispiel einzeln auf die Welle 42 gefügt werden, aber auch einstückige Turboscheiben (Glockenrotor) sind möglich.

Durch den Einlass 80 wird die Vorvakuumkammer 4 evakuiert. Durch den Einlass 82 wird die Hochvakuumkammer 12 evakuiert. Die Einlässe 80 und 82 befinden sich auf verschiedenen Druckniveaus der Holweckpumpstufe 70. Das Druckniveau der Hochvakuumkammer 12 liegt unterhalb des Druckniveaus der Vorvakuumkammer 4.

Das von der Pumpstufe 70 ausgestoßene Gas wird von der Pumpstufe 60 weitergefördert in Richtung Auslass 54.

Durch die Anordnung der Einlässe 80 und 82 im Bereich des Holweckstators 74 wird erreicht, dass die hohe Gaslast der Kammer 4 nicht komplett durch die Holweckpumpstufe 70 strömt, sondern lediglich durch einen Teil, so dass der Gasstrom, der durch den Einlass 80 einströmt, einen kürzeren Weg durch die Holweckstufe nimmt. Hierdurch reduziert sich die Gasreibung und besonders die Leistungsaufnahme und die Temperatur.

Fig. 2 zeigt die Vakuumpumpe 1 mit einem Kammergehäuse 2. Teile, die mit Fig. 1 übereinstimmen, sind mit gleichen Bezugszahlen versehen. In dem Kammergehäuse 2 sind drei Kammern 5, 6, 7 angeordnet. Zwischen den Kammern 5, 6 ist eine Blende 3 und zwischen den Kammern 6, 7 eine Blende 8 angeordnet. In der Blende 3 und in der Blende 8 sind jeweils Öffnungen vorgesehen, so dass in Richtung der dargestellten Pfeile A, B das Gas in die benachbarten Kammern gelangen kann.

Die Holweckpumpstufe 70 mit dem Holweckstator 74 weist zwei Einlässe 11, 13 auf, durch die das Gas aus der Kammer 6 in Richtung der Pfeile C, D in die Holweckpumpstufe 70 gelangen kann. Diese mehreren Einlässe 11, 13 weisen den Vorteil auf, dass sie in axialer Länge der Vakuumpumpstufe 70 verteilt angeordnet sind. Dies hat den Vorteil, dass die hohe Gaslast der entsprechenden Kammer 6 nicht komplett durch einen Einlass 11 der Holweckstufe 70 strömt, sondern sich aufteilt, so dass ein Teil des Gasstromes einen kürzeren Weg durch die Holweckstufe 70 nimmt. Dadurch reduziert sich die Gasreibung und besonders die Leistungsaufnahme und die Temperatur.

In der Kammer 7 ist ein weiterer Auslass 9 vorgesehen, so dass die Kammer 7 von der Turbomolekularpumpstufe 60 evakuiert wird.

Durch die Vorvakuumblende 14 kann ein Teilchenstrahl in die Vakuumkammer 5 gelangen.

Das aus der Kammer 6 in die Holweckpumpstufe 70 austretende Gas wird von der Holweckpumpstufe 70, bestehend aus Holweckstator 74 und Holweckrotor 72, in Richtung der Turbomolekularpumpstufe 60 gefördert und über einen Auslass 54 ausgestoßen.

Fig. 3 zeigt die Vakuumpumpe 1 mit einem Kammersystem 2. Gleiche Teile sind mit gleichen Bezugszahlen versehen.

In der Kammer 6 ist eine zusätzliche Blende 15 angeordnet, so dass durch den Einlass 11 im Bereich des Holweckstators 74 circa 80 % des Gases aus der Kammer 6 evakuiert werden und über den Einlass 13 circa 20 %.

Vorteilhaft weist der Einlass 11 einen größeren Querschnitt auf als der Einlass 13. Das bedeutet, dass der Einlass, der in axialer Richtung näher an der Turbomolekularpumpstufe 60 angeordnet ist, einen kleineren Querschnitt aufweist als der Einlass, der weiter entfernt von der Turbomolekularpumpstufe 60 angeordnet ist.

Wie in Fig. 4 dargestellt, weist der Holweckstator 74 Kanäle 76 auf. Gemäß einer vorteilhaften Ausführungsform der Erfindung ist der Einlass 11 im Bereich eines Kanales 76 angeordnet, um im Wesentlichen die Struktur des Holweckstators 74 nicht zu verändern und hierdurch eine optimierte Pumpwirkung zu erzielen.

Fig. 5 zeigt den Holweckstator 74 mit den Kanälen 76. Radialsymmetrisch verteilt sind Einlässe 11, 16, 17 in dem Holweckstator 74 angeordnet. Diese Einlässe 11, 16, 17 sind in axialer Richtung des Holweckstators 74 gesehen auf einem Druckniveau, das heißt auf gleicher Höhe liegend angeordnet. Der Einlass 16 ist beispielhaft in Richtung Holweckrotor 72 sich verjüngend ausgebildet, die Einlässe können jedoch auch wie der Einlass 11 im Querschnitt zylindrisch ausgebildet sein.

Die Vakuumpumpe kann durch hohe Gasreibung sehr heiß werden. Daher muss in bestimmten Anwendungsfällen die Wärme mittels Kühlung abgeführt werden. Denkbare Kühlungen sind hier eine Konvektionskühlung, eine gezwungene Luftkühlung mittels Lüfter oder eine Wasserkühlung.

Fig. 6 zeigt eine Kammer 12, in der eine Gaslast Q von 5 mbar l/s (Liter pro Sekunde) strömt. Die Kammer 12 besitzt eine Anzapfung 82 zu einer Holweckstufe 72, 74. Die einzige Anzapfung 82 hat einen inversen Strömungswiderstand, beziehungsweise Leitwert L von 4 l/s. In der pumpenden Holweckstufe 72, 74 gibt es auf der axialen Höhe der Anzapfung ein nominelles Saugvermögen ***S*₀** von 10 l/s.

Zusammen mit dem Leitwert der Anzapfung 82 gibt es ein effektives Saugvermögen ***S_{eff}*** von 2,86 l/s in der Kammer 12. Damit resultiert ein Kammerdruck ***p_{Kammer}*** von 1,75 mbar.

In der Holweckstufe 72, 74 selbst stellt sich ein Druck (Holweckdruck) ***p_{HW}*** von 0,5 mbar ein. Am Auslass der Holweckstufe beträgt das Saugvermögen am Auslass ***S*_{0*Auslass*}** = 5 l/s. Damit beträgt der Druck in der Holweckstufe (Auslassdruck Holweckstufe) ***p_{Auslass}*** = 1 mbar.

Die Pumprichtung verläuft in Richtung des Pfeiles E.

Gemäß Fig. 7 ist eine erfindungsgemäße Ausführungsform mit zwei Auslässen 80, 82 dargestellt. In der Kammer 12 strömt eine Gaslast Q von 5 mbar l/s. Die Kammer 12 weist die zwei Anzapfungen 80, 82 zu der Holweckstufe 72, 74 auf. Die obere Anzapfung 82 hat einen inversen Strömungswiderstand beziehungsweise Leitwert *L*₁ von 4 l/s. In der pumpenden Holweckstufe 72, 74 gibt es auf der axialen Höhe der oberen Anzapfung ein nominelles Saugvermögen **S₀₋₁** von 10 l/s. Zusammen mit dem Leitwert der oberen Anzapfung 82 gibt es ein effektives Saugvermögen S_{*eff*-1}, von 2,86 l/s bei der oberen Anzapfung 82 der Kammer 12.

Die untere Anzapfung 80 hat einen inversen Stömungswiderstand beziehungsweise Leitwert ***L*₂** von 4 l/s. In der pumpenden Holweckstufe 72, 74 gibt es auf der axialen Höhe der unteren Anzapfung ein nominelles Saugvermögen S₀-₁ von 5 l/s.

Zusammen mit dem Leitwert der unteren Anzapfung 80 gibt es ein effektives Saugvermögen **S_{*eff*-2}** von 2,22 l/s bei der unteren Anzapfung 80 der Kammer 12.

Damit resultiert ein Gesamtsaugvermögen ***S_{eff Ges}*** in der Kammer von 5,08 l/s. Damit resultiert ein Kammerdruck ***p_{Kammer}*** von 0,98 mbar. Die Gaslast beträgt durch die obere Anzapfung ***Q*₁** = 2,81 mbar l/s. Die Gaslast durch die untere Anzapfung beträgt ***Q*₂** = 2,19 mbar l/s. Damit beträgt der Druck an der oberen Anzapfung in der Holweckstufe ***p_{HW1}** =* 0,281 mbar. Der Druck an der unteren Anzapfung in der Holweckstufe beträgt ***p_{HW2}*** = 1 mbar.

Damit erhält man einen niedrigeren Kammerdruck, eine kleinere Gaslast in dem oberen Teil der Holweckstufe, einen niedrigeren Druck entlang der Holweckstufe und eine geringere Gasreibung in der gesamten Holweckstufe.

### Bezugszahlen

- 1: Vakuumpumpe
- 2: Kammergehäuse
- 3: Blende
- 4: Vorvakuumkammer
- 5: Kammer
- 6: Kammer
- 7: Kammer
- 8: Blende
- 9: Auslass
- 10: Pumpengehäuse
- 11: Einlass
- 12: Hochvakuumkammer
- 13: Einlass
- 14: Vorvakuumblende
- 15: Blende
- 16: Einlass
- 17: Einlass
- 22: Hochvakuumblende
- 40: Pumpengehäuse
- 42: Welle
- 44: Lager
- 46: Lagerträger
- 48: Lager
- 50: Antriebsspule
- 52: Permanentmagnet
- 54: Auslass
- 60: Turbomolekularpumpstufe
- 62: Rotorscheibe
- 64: Statorscheibe
- 66: Distanzring
- 70: Holweckpumpstufe
- 72: Holweckzylinder
- 74: Holweckstator
- 76: Kanäle
- 80: Einlass
- 82: Einlass
- A: Pfeil
- B: Pfeil
- C: Pfeil
- D: Pfeil
- E: Pfeil

## Patentansprüche

1. Vakuumpumpe mit wenigstens einer Holweckpumpstufe mit wenigstens einem Holweckstator und wenigstens einem Holweckrotor, wobei in dem Holweckstator (74) der wenigstens einen Holweckpumpstufe (70) wenigstens ein Gaseinlass (11, 13, 16, 17) vorgesehen ist,
**dadurch gekennzeichnet, dass** wenigstens zwei Einlässe (11, 13) vorgesehen sind, die in axialer Länge des Holweckstators verteilt angeordnet sind.

2. Vakuumpumpe nach Anspruch 1, **dadurch gekennzeichnet, dass** in tangentialer Richtung des Holweckstators (74) wenigstens zwei Einlässe (11, 13, 16, 17) vorgesehen sind.

3. Vakuumpumpe nach Anspruch 2, **dadurch gekennzeichnet, dass** die wenigstens zwei Einlässe (11, 13, 16, 17) tangentialsymmetrisch oder asymmetrisch im Holweckstator (74) angeordnet sind.

4. Vakuumpumpe nach einem der vorhergehenden Ansprüche, **dadurch gekennzeichnet, dass** der wenigstens eine Einlass (11, 13, 16, 17) als Bohrung und/oder Langloch und/oder Schlitz ausgebildet ist.

5. Vakuumpumpe nach einem der vorhergehenden Ansprüche, **dadurch gekennzeichnet, dass** die Vakuumpumpe (1) wenigstens eine zusätzliche Turbomolekularpumpstufe (60) aufweist.

6. Vakuumpumpe nach einem der vorhergehenden Ansprüche, **dadurch gekennzeichnet, dass** wenigstens ein Einlass (11, 82) im Hochvakuumbereich einen größeren Querschnitt aufweist als wenigstens ein Einlass (13, 80) im Vorvakuumbereich.

7. Vakuumpumpe nach einem der vorhergehenden Ansprüche, **dadurch gekennzeichnet, dass** an dem wenigstens einen Einlass (11, 13, 80, 82) ein anliegender Druck von 1 bis 100 Pascal vorgesehen ist.

8. Vakuumpumpe nach einem der vorhergehenden Ansprüche, **dadurch gekennzeichnet, dass** die Einlässe (16) in Richtung des Holweckrotors (72) sich verjüngend ausgebildet sind.

9. Vakuumpumpe nach einem der vorhergehenden Ansprüche, **dadurch gekennzeichnet, dass** der Holweckstator (74) Kanäle (76) aufweist, und dass der wenigstens eine Einlass (11, 13, 16, 17, 80, 82) im Bereich eines Kanalgrundes angeordnet ist oder dass der wenigstens eine Einlass (11, 13, 16, 17, 80, 82) ausschließlich in einem Kanalgrund angeordnet ist oder dass sämtliche Einlässe (11, 13, 16, 17, 80, 82) im Bereich eines Kanalgrundes angeordnet sind.

## Claims

1. Vacuum pump having at least one Holweck pump stage comprising at least one Holweck stator and at least one Holweck rotor, wherein in the Holweck stator (74) of the at least one Holweck pump stage (70) at least one gas inlet (11, 13, 16, 17) is provided,
**characterised in that** at least two inlets (11, 13) are provided which are arranged distributed in the axial length of the Holweck stator.

2. Vacuum pump according to claim 1, **characterised in that** at least two inlets (11, 13, 16, 17) are provided in the tangential direction of the Holweck stator (74).

3. Vacuum pump according to claim 2, **characterised in that** the at least two inlets (11, 13, 16, 17) are arranged tangentially symmetrically or asymmetrically in the Holweck stator (74).

4. Vacuum pump according to one of the preceding claims, **characterised in that** the at least one inlet (11, 13, 16, 17) is configured as a bore and/or an elongate hole and/or a slit.

5. Vacuum pump according to one of the preceding claims, **characterised in that** the vacuum pump (1) comprises at least one additional turbomolecular pump stage (60).

6. Vacuum pump according to one of the preceding claims, **characterised in that** at least one inlet (11, 82) in the high vacuum range has a larger cross-section than at least one inlet (13, 80) in the fore-vacuum range.

7. Vacuum pump according to one of the preceding claims, **characterised in that** at the at least one inlet (11, 13, 80, 82) an applied pressure of from 1 to 100 Pascal is provided.

8. Vacuum pump according to one of the preceding claims, **characterised in that** the inlets (16) are configured narrowing in the direction of the Holweck rotor (72).

9. Vacuum pump according to one of the preceding claims, **characterised in that** the Holweck stator (74) has channels (76), and **in that** the at least one inlet (11, 13, 16, 17, 80, 82) is arranged in the region of a channel bottom or **in that** the at least one inlet (11, 13, 16, 17, 80, 82) is arranged exclusively in a channel bottom or **in that** all the inlets (11, 13, 16, 17, 80, 82) are arranged in the region of a channel bottom.

## Revendications

1. Pompe à vide avec au moins un étage de pompe de type Holweck (70), avec au moins un stator de type Holweck (74) et au moins un rotor de type Holweck (72), dans laquelle au moins une admission des gaz (11, 13, 16, 17) est prévue dans le stator de type Holweck (74) du au moins un étage de pompe de type Holweck (70) ;
**caractérisée en ce qu'**au moins deux admissions des gaz (11, 13) sont prévues, lesquelles sont disposées en étant réparties dans la longueur axiale du stator de type Holweck.

2. Pompe à vide selon la revendication 1, **caractérisée en ce qu'**au moins deux admissions des gaz (11, 13, 16, 17) sont prévues dans la direction tangentielle du stator de type Holweck (74).

3. Pompe à vide selon la revendication 2, **caractérisée en ce que** les au moins deux admissions des gaz (11, 13, 16, 17) sont disposées de manière asymétrique ou en symétrie tangentielle dans le stator de type Holweck (74) .

4. Pompe à vide selon l'une des revendications précédentes, **caractérisée en ce que** la au moins une admission des gaz (11, 13, 16, 17) est conçue sous la forme d'un trou de forage et/ou d'un trou oblong et/ou d'une fente.

5. Pompe à vide selon l'une des revendications précédentes, **caractérisée en ce que** la pompe à vide (1) présente au moins un étage supplémentaire de pompe turbomoléculaire (60).

6. Pompe à vide selon l'une des revendications précédentes, **caractérisée en ce qu'**au moins une admission des gaz (11, 82) présente, dans la zone de forte dépression, une plus grande section transversale que la tout au moins une admission des gaz (13, 80) située dans la zone de vide préliminaire.

7. Pompe à vide selon l'une des revendications précédentes, **caractérisée en ce qu'**une pression d'application comprise entre 1 et 100 Pascal est prévue au niveau de la au moins une admission des gaz (11, 13, 80, 82).

8. Pompe à vide selon l'une des revendications précédentes, **caractérisée en ce que** les admissions des gaz (16) sont conçues avec une forme se rétrécissant dans la direction du rotor de type Holweck (72).

9. Pompe à vide selon l'une des revendications précédentes, **caractérisée en ce que** le stator de type Holweck (74) présente des canaux (76) ; et
**caractérisée en ce que** la au moins une admission des gaz (11, 13, 16, 17, 80, 82) est disposée dans la zone d'un fond de canal ; ou
**caractérisée en ce que** la au moins une admission des gaz (11, 13, 16, 17, 80, 82) est disposée exclusivement dans un fond de canal ; ou
**caractérisée en ce que** la totalité des admissions des gaz (11, 13, 16, 17, 80, 82) est disposée dans la zone d'un fond de canal.
